# EUROPÄISCHE PATENTSCHRIFT

(11) **EP 0 745 044 B1**
(45) Veröffentlichungstag und Bekanntmachung des Hinweises auf die Patenterteilung: **10.09.1997**
(21) Anmeldenummer: 95910395.3
(22) Anmeldetag: 15.02.1995
(51) Int. Cl.: B63H 5/02, B63B 35/70, B63B 35/28

(54) **SCHUBVERBAND**
PUSHING UNIT
CONVOI POUSSE

(30) Priorität: 18.02.1994 DE 4405177
(43) Veröffentlichungstag der Anmeldung: 04.12.1996
(73) Patentinhaber: HANS GRIMMIG GMBH & CO. KG., 01159 Dresden (DE); SCHIFFSWERFT OBERELBE GMBH, 01814 Bad Schandau (DE)
(72) Erfinder: GRIMMIG, Dieter, D-01159 Dresden (DE)
(74) Vertreter: Naumann, Ulrich, Dr.-Ing.
(86) Internationale Anmeldenummer: DE9500187
(87) Internationale Veröffentlichungsnummer: WO9522485

(56) Entgegenhaltungen:
- EP-A- 0 038 545
- WO-A-87/02325
- DE-C- 285 766
- DE-U- 9 402 675
- US-A- 1 526 327
- US-A- 1 675 606
- TECHNISCHE MITTEILUNGEN KRUPP, Bd. 21, Nr. 1, März 1963 Seite 19 H.ZAHN 'Neuere Entwicklungen von Schiffen für Binnenwasserstrassen'

## Beschreibung

Die Erfindung betrifft einen Schubverband mit einem Schubschiff und einem von dem Schubschiff geschobenen und gesteuerten Prahm.

Bei der Schubschiffahrt handelt es sich um eine besondere Betriebsform der Binnenschiffahrt, bei der meist mehrere unbemannte Kähne, sog. Schubleichter oder Prahme zu einem mehr oder weniger starren Schiffsverband (Schubverband) zusammengefaßt und von einem Schubschiff geschoben und gesteuert werden. Die aus der Praxis bekannten Schubschiffe besitzen eine meist gedrungene Pontonform mit breiter Stirn und vorgesetzten Schubschultern als Lager für den Leichter bzw. für den Prahm. Die sog. Schubleichter sind meist einfach gehaltene Stahlkonstruktionen in Selektionsbauweise mit Pontonform und meist an einem Ende senkrechter Begrenzungsfläche. Ihre Zahl und Anordnung vor oder neben dem Schubschiff hängt von den jeweiligen Fahrwasserverhältnissen ab. Die Tragfähigkeit eines aus der Praxis bekannten einzelnen Leichters liegt bei einigen hundert bis zu dreitausend Tonnen. Andere Schubverbände bestehen aus einem Motorschiff und einem mit diesem starr verbundenen Leichter, was man schlicht als Koppelverband bezeichnet. Die wirtschaftlichen Vorteile des Schubverbandes liegen in der kleinen Besatzungszahl, den niedrigen Baukosten der Leichter bei großer Tragfähigkeit, der weitgehenden Typisierung und der hohen Flexibilität bei der Zusammenstellung der Schubverbände, insbesondere der Unabhängigkeit des Antriebsfahrzeugs vom Lastträger beim Be- und Entladen.

Zahlreiche Flüsse sind nur bedingt mit Lastschiffen befahrbar, da sie aufgrund nicht vorhandener Stauungen zumindest streckenweise und speziell in der Sommerzeit, also in der besten Bausaison, extremes Niedrigwasser aufweisen. Zu den insoweit problematischen Flüssen zählt die Elbe, die bei Gewährleistung einer hinreichenden Befahrbarkeit einen idealen Transportweg für Baumaterialien, insbesondere für Sand und Kies, bieten könnte. So könnte man bspw. die Elbe und die märkischen Wasserstraßen, d.h. den Wasserweg bis nach Berlin, zur Beförderung der ansonsten nur mit Lkw zu transportierenden Materialien nutzen, müßte jedoch Transportschiffe ganz besonderer Art einsetzen, die nämlich bei extremem Niedrigwasser eine optimale Beladungskapazität aufweisen.

Der vorliegenden Erfindung liegt daher die Aufgabe zugrunde, ein Transportschiff bzw. einen Schubverband der eingangs genannten Art anzugeben, der sich zum Einsatz in Niedrigwasser bei optimaler Beladungskapazität eignet.

Die voranstehende Aufgabe wird durch die Merkmale des Patentanspruches 1 gelöst. Danach wird als Lastschiff ein Schubverband eingesetzt, bei dem das Schubschiff einen dem Heck zugeordneten Schaufelradantrieb aufweist.

Erfindungsgemäß ist zunächst erkannt worden, daß sich für den Transport von Massenschüttgütern, wie z.B. Kies, Sand, Splitt, Kohle, etc. bei Niedrigwasser in ganz besonderem Maße ein Schubverband eignet. Weiter ist erkannt worden, daß Schubverbände auch bei optimaler Ladekapazität eine nur geringe Eintauchtiefe aufweisen müssen. Ein hinreichender bzw. kraftvoller Antrieb von hohem Wirkungsgrad ist in weiter erfindungsgemäßer Weise dann auch bei geringer Eintauchtiefe möglich, wenn als Antrieb ein dem Heck zugeordneter Schaufelradantrieb vorgesehen ist. Ein solcher Schaufelradantrieb sorgt einerseits für den erforderlichen Schub und gestattet andererseits die in Niedrigwasser erforderliche geringe Eintauchtiefe.

Hinsichtlich des erfindungsgemäßen Schaufelradantriebs könnte eine einfachste Konstruktion derart gestaltet sein, daß der Schaufelradantrieb ein Schaufelrad oder besser zwei auf einer gemeinsamen Achswelle angeordnete Schaufelräder umfaßt. Zur Gewährleistung einer hinreichenden Manövrierbarkeit auf kleinstem Raume ist es jedoch von Vorteil, wenn der Schaufelradantrieb zwei auf zwei miteinander fluchtenden Achswellen angeordnete Schaufelräder umfaßt, die einerseits synchron und andererseits mit unterschiedlicher Drehzahl und ggf. auch unterschiedlicher Drehrichtung antreibbar sind. Bei in entgegengesetzter Drehrichtung angetriebenen Schaufelrädern könnte das Schubschiff quasi auf der Stelle drehen. Bei asynchron gleichsinnig drehenden Schaufelrädern lassen sich Richtungskorrekturen vornehmen bzw. läßt sich das Schubschiff mühelos steuern.

Aufgrund der geringen, maximal zulässigen Eintauchtiefe in Niedrigwasser könnte es zur Kompensation der sich bei vollem Tank einerseits und leerem Tank andererseits ergebenden unterschiedlichen Eintauchtiefen von besonderem Vorteil sein, wenn die Achswelle bzw. die Achswellen vertikal verstellbar sind. Insoweit könnte das Schaufelrad bzw. könnten die Schaufelräder ungeachtet der Tankfüllung stets optimal und somit hinreichend eingetaucht werden. Nachteil einer solchen Konstruktion ist sicherlich der damit verbundene Aufwand und die somit erhöhten Herstellungskosten. Im übrigen erhöhen sich dadurch wiederum Gewicht und Eintauchtiefe.

Die Schaufelräder sollten einen Durchmesser von mindestens 3,5 m aufweisen, was sich letztendlich aus den Baumaßen des Schubschiffes ableiten läßt. Ebenso wäre es von Vorteil, wenn die beiden Schaufelräder gemeinsam nahezu die Breite des Schubschiffes aufweisen, so daß die wirksame Fläche der die Schaufelräder bildenden Paddel zum Erreichen des erforderlichen Schubes maximal ist.

Die Paddel des Schaufelrades sowie die weiteren Bauteile des Schaufelrades könnten aus Holz gefertigt sein. Im Rahmen einer stets anzustrebenden Gewichtsreduzierung könnten die Paddel und auch die übrigen Bauteile des Schaufelrades aus Aluminium gefertigt sein. Eine Mischbauweise wäre ebenfalls denkbar. Des weiteren ist es von Vorteil, wenn vorzugsweise bei starr angeordneten Schaufelradlagern ein senkrecht nach unten stehendes Paddel - das jeweils unterste Paddel des Schaufelrades - bei vollem Tank mit seiner Oberkante knapp unter die Wasseroberfläche eintaucht und bei fast leerem Tank um einige Zentimeter aus der ruhenden Wasseroberfläche herausragt. Auch diese Angaben ergeben sich aus den übrigen Baumaßen des Schubschiffes.

Hinsichtlich des Antriebes ist es zumindest bei zwei unabhängig voneinander drehbaren Schaufelrädern von Vorteil, wenn zwei synchron regelbare Dieselmotoren vorgesehen sind. Diese Dieselmotoren können die Schaufelräder unabhängig voneinander antreiben. Somit ist auch ein Vergleich der beiden Motoren und damit eine Überprüfung des Wirkungsgrades ständig möglich, wodurch Fehler im Antrieb - durch Vergleich - einfach erkennbar sind.

Der erforderliche Dieselkraftstoff könnte in vorzugsweise aus Polyethylen hergestellten Tanks gelagert werden, wobei ein solcher Tank im Bereich des Schwerpunkts des Schubschiffes untergebracht sein könnte. Bei Vorkehrung mehrerer Tanks könnten diese in etwa diagonal durch den Schwerpunkt des Schiffes hindurch hinten und vorne im Schubschiff angeordnet sein, wodurch eine abermalige Stabilisierung des Schubschiffes gegeben ist. Ähnliches gilt für die Anordnung der Motoren. Der Tank bzw. die Tanks sollten ein Fassungsvermögen von etwa 30.000 Litern Dieselkraftstoff haben.

Hinsichtlich der Kraftübertragung von den Motoren auf die Schaufelräder ist es von ganz besonderem Vorteil, wenn diese hydraulisch erfolgt, d.h. mit geringstem Gewicht der zur Kraftübertragung erforderlichen Bauteile. Hinsichtlich einer solchen hydraulischen Kraftübertragung wird auf den diesbezüglichen Stand der Technik, insbesondere die Baumaschinentechnik, verwiesen, zumal dieser zum allgemeinen Fachwissen eines einschlägigen Durchschnittsfachmannes gehört. Des weiteren ist wesentlich, daß die Drehzahl der Motoren bzw. der Schaufelräder stufenlos regelbar ist, was im Rahmen einer hydraulischen Kraftübertragung zwischen den Motoren und den Schaufelrädern mittels Versteilpumpen mit einfachen Mitteln möglich ist.

Der Schiffskörper des Schubschiffes ist in besonders vorteilhafter Weise als Ponton ausgeführt. Dieses Ponton könnte geschlossene und geöffnete Querschotten sowie zur Stabilisierung Diagonalsteifen aufweisen, die zur Gewichtsersparung ebenfalls gelocht sein können. Geschlossene Querschotten sind aus Sicherheitsgründen für den Havarie-Fall zumindest teilweise erforderlich, damit nämlich eingedrungenes Wasser keine ein Kentern begünstigende Schwerpunktsverlagerung hervorrufen kann.

Hinsichtlich des angestrebten kontinuierlichen Betriebs auf der Elbe auch bei extremem Niedrigwasser sollte der Schiffskörper eine zwischen 60 cm und 65 cm liegende Eintauchtiefe aufweisen. Das Schubschiff sollte des weiteren derart ausgelegt sein, daß es - mit keinem Bauteil - im vollgetankten Zustand eine maximale Eintauchtiefe von etwa 90 cm überschreitet.

Zur Begünstigung der Anströmung der Schaufelräder sollte der Schiffsboden gegen die Schaufelräder zu mit einem Winkel von weniger als 30° ansteigen. Insoweit ist eine laminare Strömung zu den Schaufelrädern hin gewährleistet, d.h. es sind energieschluckende Turbulenzen vermieden.

Grundsätzlich ist das Schubschiff ohne Ruder vorgesehen. Die Steuerung des Schubschiffes und damit des gesamten Schubverbandes erfolgt durch unterschiedliche Drehzahl oder auch Drehrichtung der beiden unabhängig voneinander antreibbaren Schaufelräder. Jedoch könnte zur Manövrierhilfe ein Ruder vorgesehen Bein, welches das Schubschiff vorzugsweise im Bereich des ansteigenden Schiffsbodens - vor den Schaufelrädern - aufweisen könnte.

Zur Stabilisierung der Geradeausfahrt sowohl des gesamten Schubverbandes als auch des alleine fahrenden Schubschiffes könnte in weiter vorteilhafter Weise der Schiffskörper beidseits in Verlängerung der Bordwände um vorzugsweise ca. 25 cm nach unten abragende Kiele aufweisen. Zwar erhöhen diese Kiele das Gesamtgewicht des Schubschiffes, sorgen jedoch für eine erhebliche Stabilisierung der Geradeausfahrt.

Des weiteren sollte der Schiffskörper im Bereich der Schaufelräder seitlich geschlossen sein, um nämlich ein Ausweichen des Wassers und somit eine Verringerung des Wirkungsgrades zu vermeiden.

Das Schubschiff weist in weiter vorteilhafter Weise eine höhenverstellbare Kommandobrücke auf, wobei die Höhenverstellbarkeit ein Durchfahren auch niedriger Brücken gewährleistet. Im konkreten könnte die Kommandobrücke auf einer im Sinne eines Scherentisches ausgebildeten Hubeinrichtung angeordnet sein. Ebenso käme als Hubeinrichtung eine Zylinder-Kolben-Anordnung mit entsprechender Führung in Frage. Jedenfalls ist die Kommandobrücke im wesentlichen am bugseitigen Ende des Schiffskörpers angeordnet, so daß von dort aus auch der Prahm gut überschaubar ist. Des weiteren könnte das Schubschiff einen als Wohn- und Maschinenraum nutzbaren Aufbau aufweisen, der im wesentlichen mittig auf dem Schiffskörper angeordnet ist. Insbesondere bei längeren Fahrten ist ein solcher Aufbau zwingend erforderlich.

Die nachfolgenden Ausführungen beziehen sich auf vorteilhafte Ausgestaltungen des Prahms. Dieser ist - ebenso wie der Schiffskörper des Schubschiffes - als Ponton - aber in weiter vorteilhafter Weise mit strömungsgünstiger Bugausbildung - ausgeführt. Hinsichtlich der Vorkehrung von Querschotten und Diagonalsteifen wird auf die diesbezüglichen Ausführungen zu dem Schubschiff verwiesen, so daß sich hier entsprechende Ausführungen erübrigen.

Wegen der relativ hohen Belastbarkeit mit Ladung bei geringer Tauchtiefe weist insbesondere der Prahm natürlicherweise bei der Leerfahrt eine ganz minimale Eintauchtiefe auf, wodurch die Neigung zum Driften groß ist. Bei starkem Seitenwind oder auch bereits bei einer höheren Geschwindigkeit im Rahmen einer Talfahrt ist die Manövrierbarkeit des Schubverbandes gefährdet. Folglich weist der Prahm in ganz besonders vorteilhafter Weise mindestens ein vertikal betätigbares und ggf. kippbares Senkschwert auf. Zur besseren Stabilisierung sind mindestens zwei seitliche Senkschwerter vorgesehen, wobei im Rahmen eines ganz besonders bevorzugten Ausführungsbeispiels zwei seitliche Senkschwerterpaare im vorderen Bereich und ein Senkschwertpaar im hinteren Bereich vorgesehen sind. Diese Senkschwerter lassen sich mechanisch und/oder hydraulisch bzw. pneumatisch betätigten, d.h. senken und heben.

Zur weiteren Verbesserung der Manövrierbarkeit des Schubverbandes ist vorzugsweise im Bug des Prahms ein vom Schubschiff aus steuerbarer Antrieb vorgesehen. Dieser besondere Antrieb ist in weiter vorteilhafter Weise höhenverstellbar und ggf. um 360° drehbar. Im konkreten könnte es sich dabei um einen Schottel-Pumpjet-Antrieb handeln. Die Anordnung dieses Antriebes hätte den großen Vorteil, daß der Prahm selbständig - beschränkt - manövrierbar ist, was insbesondere im Hafen und im Kiesfeld einen enormen Vorteil mit sich bringt. Der Prahm weist somit eine Eigenbeweglichkeit auf, die im Hinblick auf selbständige An- und Ablegevorgänge erwünscht ist. Die Kombination der Senkschwerter mit dein zusätzlichen Antrieb gewährleistet die Manövrierbarkeit des Schubverbandes besonders bei der Leerfahrt, wobei dann auch der Prahm selbst für sich gesehen beschränkt manövrierbar ist. Für letzteres ist eine zumindest zeitlich bzw. vorübergehend unabhängige Energieversorgung des Antriebs vorgesehen, d.h. auch im getrennten Zustand des Prahms vom Schubschiff ist eine Energieversorgung des Prahms und somit des dortigen Antriebs gewährleistet.

Wie bereits zuvor erwähnt, ist der Prahm als Ponton ausgeführt. Demnach weist der Prahm keine innenliegende Ladefläche, sondern vielmehr eine geschlossene Oberfläche auf, die als Satteldachprofil mit einer Querneigung von etwa 2° ausgebildet ist. Damit nun Sand oder Kies sicher auf die Ladefläche gehäuft werden kann, ist diese durch eine umlaufende Ladeflächenbegrenzung definiert. Die seitliche Ladeflächenbegrenzung könnte eine Höhe von etwa 0,3 m aufweisen. Die endseitige Ladeflächenbegrenzung könnte jeweils als Begrenzungswand zum Gegenschieben des Transportguts ausgebildet sein, wobei die Begrenzungswände auf 0,7 m erhöht sein können. Eine solche Ausgestaltung bzw. Dimensionierung der Ladeflächenbegrenzung dient u.a. auch zum Zwecke der Entladung sowie des mechanisierten Reinigens mit einem sog. Bobcat, wobei die hintere oder vordere Begrenzungswand zum Gegenschieben des Ladeguts dient. Hinsichtlich der seitlichen Ladeflächenbegrenzung ist es von weiterem Vorteil, wenn diese Durchgänge bzw. Löcher zum Wasserabfluß aufweist. Frisch gebaggerter Sand bzw. Kies kann somit während der Fahrt abtropfen.

Wie auch das Schubschiff ist der Prahm derart ausgelegt, daß er bei einer Eintauchtiefe von nur 90 cm mit noch fast 700 Tonnen Last beladen werden kann, so daß der Schubverband zum Betrieb auf extremem Niedrigwasser geeignet ist. Unter Zugrundelegung realisierbarer Größen und Maße könnte der Prahm eine Ladung von 1.250 Tonnen aufnehmen. Dazu könnte der gesamte Schubverband wiederum insgesamt 110 m lang sein, so daß ein Betrieb auf der Elbe bei den dort vorzutreffenden Gegebenheiten möglich ist. Entsprechend könnte das Schubschiff eine Länge von etwa 18,5 m und der Prahm eine Länge von 91,5 m aufweisen. Hinsichtlich der Breite des Schubverbandes wäre es von Vorteil, wenn dieser eine Breite von 11,4 m nicht überschreiten würde. Auch insoweit wäre die Befahrbarkeit der Elbe und der märkischen Wasserstraßen gewährleistet. Schließlich sollte der Schubverband für eine geringstmögliche Durchfahrtshöhe von maximal 3,00 m ausgelegt sein, so daß auch insoweit die hier angesprochene Binnenschiffahrt unter Berücksichtigung dort vorhandener Brücken möglich ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels des erfindungsgemäßen Schubverbandes anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht ein Schubschiff als Antriebseinheit eines erfindungsgemäßen Schubverbandes,
- Fig. 2: in einer schematischen Draufsicht den Gegenstand aus Fig. 1,
- Fig. 3: den Gegenstand aus Fig. 2 entlang der Linie A-A,
- Fig. 4: den Gegenstand aus Fig. 2 in einer Ansicht entlang der Linie B-B,
- Fig. 5: in einer schematischen Seitenansicht, teilweise, einen Prahm des erfindungsgemäßen Schubverbandes,
- Fig. 6: in einer schematischen Draufsicht den Gegenstand aus Fig. 5,
- Fig. 7: den Gegenstand aus Fig. 6 in einem Schnitt entlang der Linie B-B und
- Fig. 8: den Gegenstand aus Fig. 6 in einem Schnitt entlang der Linie A-A.

Die Fig. 1 bis 8 zeigen gemeinsam die wesentlichen Teile eines Ausführungsbeispiels des erfindungsgemäßen Schubverbandes, nämlich ein Schubschiff 1 und einen von dem Schubschiff geschobenen und gesteuerten Prahm 2. Erfindungsgemäß weist das Schubschiff 1 einen dem Heck zugeordneten Schaufelradantrieb 3 auf.

Gemäß der in den Fig. 2 und 4 gewählten Darstellung sind zwei auf zwei miteinander fluchtenden Achswellen 5 angeordneten Schaufelräder 4 vorgesehen, die getrennt voneinander, d.h. unabhängig voneinander über einen jeweiligen Motor antreibbar sind. Eine in den Figuren nicht gezeigte hydraulische Kraftübertragung sorgt für ein äußerst geringes Gewicht dieser Wirkverbindung und damit geringe Baulänge des Schubschiffes und damit wiederum möglichst große Baulänge des Prahms und damit weiterhin einen möglichst geringen Tiefgang des gesamten Schubverbandes bei relativ hohem Gewicht der Ladung.

Die Fig. 2 und 4 lassen des weiteren erkennen, daß die beiden Schaufelräder 4 gemeinsam nahezu die Breite des Schubschiffes aufweisen. Insoweit können die hier vorgesehenen Paddel 6 eine maximale Fläche zum Antrieb aufweisen. Lediglich am Rande sei hier angemerkt, daß die Paddel 6 aus Aluminium gefertigt sind.

Die Fig. 1 bis 4 zeigen des weiteren, daß der Schiffskörper 7 des Schubschiffes 1 als Ponton ausgeführt ist. Dabei ist das Schubschiff bzw. der Schiffskörper derart ausgelegt, daß es bzw. er im vollgetankten Zustand mit keinem Bauteil eine maximale Eintauchtiefe von etwa 90 cm überschreitet.

Die Fig. 1, 3 und 4 lassen des weiteren andeutungsweise erkennen, daß der Schiffskörper 7 beidseits in Verlängerung der Bordwände 10 um etwa 25 cm nach unten abragende Kiele 11 aufweist, die für sich gesehen eine stabilisierte Geradeausfahrt gewährleisten. Des weiteren lassen die Fig. 1 und 4 erkennen, daß der Schiffskörper 7 im Bereich der Schaufelräder 4 geschlossen ist.

In Fig. 1 ist lediglich angedeutet, daß der Schiffsboden 8 gegen die Schaufelräder 4 zu mit einem Winkel von weniger als 30° ansteigt. Im Bereich dieses ansteigenden Schiffsbodens 8 kann ein Ruder vorgesehen, welches eine stabilisierte Geradeausfahrt bei geringer Eintauchtiefe gewährleistet. Dieses Ruder könnte im Bereich unterhalb des Mittellagers 9 der Achswellen 5 angeordnet sein.

Oberhalb des Pontons, d.h. auf dem Schiffskörper 7, ist eine höhenverstellbare Kommandobrücke 12 vorgesehen. Die Kommandobrücke 12 ist auf einer im Sinne eines Scherentisches ausgebildeten Hubeinrichtung 13 angeordnet, die über Zylinder-Kolben-Anordnungen betätigbar ist. Für die Kommandobrücke 12 ist des weiteren wesentlich, daß sie am bugseitigen Ende des Schiffskörpers 7 angeordnet ist.

Schließlich ist auf dem Schiffskörper 7 des Schubschiffs 1 ein als Wohn- und Maschinenraum nutzbarer Aufbau 14 vorgesehen. Dieser Aufbau 14 ist im wesentlichen mittig auf dem Schiffskörper 7 angeordnet.

Die Fig. 5 bis 8 zeigen einen Prahm 2 des erfindungsgemäßen Schubverbandes in verschiedenen Ansichten. Dieser Prahm 2 ist ebenfalls - wie der Schiffskörper 7 des Schubschiffes 1 - als Ponton ausgeführt. Die Fig. 5, 6 und 8 zeigen gemeinsam, daß zwei seitliche Senkschwertpaare 15 im vorderen Bereich und ein Senkschwertpaar 15 im hinteren Bereich vorgesehen ist. Diese Senkschwertpaare 15 sollen einem Driften des Schubverbandes entgegenwirken.

Die Fig. 5 und 6 zeigen des weiteren andeutungsweise, daß im Bug des Prahms 2 ein vom Schubschiff 1 aus steuerbarer Antrieb 16 vorgesehen ist. Dieser Antrieb 16 ist einerseits höhenverstellbar und andererseits um 360° drehbar. Im hier gezeigten Ausführungsbeispiel ist der Antrieb 16 als Schottel-Pumpjet-Antrieb ausgeführt.

Die Fig. 6, 7 und 8 zeigen gemeinsam, daß die Ladefläche 17 des Prahms 2 ein Satteldachprofil mit einer Querneigung von etwa 2° aufweist. Des weiteren ist eine umlaufende Ladeflächenbegrenzung 18 vorgesehen, wobei die seitliche Ladeflächenbegrenzung eine Höhe von etwa 0,3 m aufweist. Endseitig ist jeweils eine Begrenzungswand 19 von 0,7 m vorgesehen, die zum Gegenschieben des Transportguts dient.

Hinsichtlich der maximal zulässigen Eintauchtiefe, einer maximalen Beladbarkeit, maximaler Maße und sonstiger den Fig. nicht entnehmbarer Details wird zur Vermeidung von Wiederholungen auf den allgemeinen Teil der Beschreibung verwiesen.

Abschließend sei ganz besonders hervorgehoben, daß das voranstehend diskutierte Ausführungsbeispiel die beanspruchte Lehre lediglich erörtert, jedoch nicht auf dieses Ausführungsbeispiel einschränkt.

## Patentansprüche

1. Schubverband mit einem Schubschiff (1) und einem von dem Schubschiff (1) geschobenen und gesteuerten Prahm (2), wobei das Schubschiff (1) einen dem Heck zugeordneten Schaufelradantrieb aufweist,
**dadurch gekennzeichnet**, daß im Prahm (2) ein vom Schubschiff (1) aus steuerbarer Antrieb (16) vorgesehen ist.

2. Schubverband nach Anspruch 1, dadurch gekennzeichnet, daß der Antrieb (16) im Bug des Prahms (2) angeordnet ist.

3. Schubverband nach Anspruch 1 oder 2, dadurch gekennzeichnet, daß der Antrieb (16) höhenverstellbar und ggf. um 360° drehbar ist.

4. Schubverband nach einem der Ansprüche 1 bis 3, dadurch gekennzeichnet, daß der Antrieb (16) als Schottel-Pumpjet-Antrieb ausgeführt ist.

5. Schubverband nach einem der Ansprüche 1 bis 4, dadurch gekennzeichnet, daß der Prahm (2) mit mindestens einem vertikal betätigbaren und ggf. kippbaren Senkschwert (15), vorzugsweise mit zwei seitlichen Senkschwertern (15), ausgestattet ist, wobei zwei seitliche Senkschwertpaare (15) im vorderen Bereich und ein Senkschwertpaar (15) im hinteren Bereich vorgesehen sein können.

6. Schubverband nach Anspruch 5, dadurch gekennzeichnet, daß das Senkschwert (15) mechanisch und/oder hydraulisch bzw. pneumatisch betätigbar ist.

7. Schubverband nach einem der Ansprüche 1 bis 6, dadurch gekennzeichnet, daß die Ladefläche (17) des Prahms (2) ein Satteldachprofil mit einer Querneigung von etwa 2° aufweist und daß der Prahm (2) eine umlaufende Ladeflächenbegrenzung (18) aufweist, wobei die seitliche Ladeflächenbegrenzung (18) eine Höhe von vorzugsweise etwa 0,3 m aufweist, die endseitige Ladeflächenbegrenzung (18) jeweils als Begrenzungswand (19) zum Gegenschieben des Transportguts ausgebildet ist und die Begrenzungswände (19) vorzugsweise auf etwa 0,7 m erhöht sind.

8. Schubverband nach einem der Ansprüche 1 bis 7, dadurch gekennzeichnet, daß zumindest die seitliche Ladeflächenbegrenzung (18) Durchgänge zum Wasserabfluß aufweist.

9. Schubverband nach einem der Ansprüche 1 bis 8, dadurch gekennzeichnet, daß der Prahm (2) derart ausgelegt ist, daß er bei einer Eintauchtiefe von nur 90 cm noch ca. 700 Tonnen Last aufnimmt.

10. Schubverband nach Anspruch 9, dadurch gekennzeichnet, daß der Prahm (2) derart ausgelegt ist, daß er eine Ladung von etwa 1.250 Tonnen aufnehmen kann und dabei eine Eintauchtiefe von weniger als 1,5 m aufweist.

## Claims

1. Water craft assembly with a towboat (1) and a barge (2) pushed and steered by the towboat (1), whereas the towboat (1) is provided with a paddle wheel drive (3) arranged in its stern,
**characterized in** that the barge (2) includes a drive mechanism (16) which is controllable from towboat (1).

2. Water craft assembly as in claim 1, characterized in that the drive mechanism (16) is located in the bow of the barge (2).

3. Water craft assembly as in claim 1 or 2, characterized in that the drive mechanism (16) is vertically adjustable and, if need be, rotatable by 360°.

4. Water craft assembly as in one of claims 1 to 3, characterized in that the drive mechanism (16) is designed as a Schottel pump jet drive.

5. Water craft assembly as in one of claims 1 to 4, characterized in that the barge (2) is equipped with at least one vertically actuatable and, if need be, tiltable skeg (15), preferably provided with a least two lateral skegs (15), whereas two pairs of lateral skegs (15) are provided in the forward region and one pair of skegs (15) in the rearward region.

6. Water craft assembly as in claim 5, characterized in that the skeg (15) is designed for mechanical, and/or hydraulic or pneumatic actuation.

7. Water craft assembly as in one of claims 1 to 6, characterized in that the loading surface (17) of the barge (2) has the profile of a saddle roof with a transverse inclination of about 2° and that the barge (2) comprises a peripheral boundary (18) of the loading surface, whereas the lateral boundary (18) of the loading surface has a height of about 0.3 meters, whereas each end of the loading surface boundary (18) is designed and constructed as a boundary wall (19) for countermoving the cargo and whereas the boundary walls (19) have an increased height of about 0.7 meters.

8. Water craft assembly as in one of claims 1 to 7, characterized in that at least the lateral boundary (18) of the loading surface contains holes for the discharge of water.

9. Water craft assembly as in one of claims 1 to 8, characterized in that the barge (2) is designed such as to still hold a cargo of about 700 tons with an immersion depth of only 90 cm.

10. Water craft assembly as in claim 9, characterized in that the barge (2) is designed such as to be able to hold a cargo of about 1,250 tons and to maintain yet an immersion depth of less than 1.5 meters.

## Revendications

1. Convoi poussé avec un bateau pousseur (1) et avec une péniche (2) poussée par le bateau pousseur (1), où le bateau pousseur (1) présente une propulsion à roues à aubes associée à la poupe,
caractérisé en ce que dans la péniche (2) il est prévu un propulseur (16) gouverné depuis le bateau pousseur (1).

2. Convoi poussé suivant la revendication 1, caractérisé en ce que le propulseur (16) est disposé dans la proue de la péniche (2).

3. Convoi poussé suivant la revendication 1 ou 2, caractérisé en ce que le propulseur (16) est à hauteur réglable et le cas échéant peut être tourné de 360°.

4. Convoi poussé suivant l'une quelconque des revendications de 1 à 3, caractérisé en ce que le propulseur (16) a la forme d'propulseur à pompe de réaction.

5. Convoi poussé suivant l'une quelconque des revendications de 1 à 4, caractérisé en ce que la péniche (2) est dotée d'au moins une dérive (15) à mobilité verticale et le cas échéant à basculement, et de préférence de deux dérives latérales (15) à mobilité verticale, et en ce qu'il peut être prévu deux paires de dérives latérales à mobilité verticale (15) à l'avant de la péniche et une paire de dérives à mobilité verticale (15) à l'arrière de la péniche.

6. Convoi poussé suivant la revendication 5, caractérisé en ce que la dérive à mobilité verticale (15) est à commande mécanique et/ou hydraulique ou pneumatique.

7. Convoi poussé suivant l'une quelconque des revendications de 1 à 6, caractérisé en ce que la surface de chargement (17) de la péniche (2) a un profil en forme de toit en selle avec une pente transversale d'environ 2° et en ce que la péniche (2) présente une délimitation périphérique de chargement (18), où la délimitation latérale de chargement (18) a une hauteur de préférence d'environ 0,3 m, tandis que la délimitation de chargement de bout (18) a la forme d'une cloison de délimitation (19) pour exercer une poussée antagoniste sur la charge transportée et présente des cloisons de délimitation relevées de préférence à environ 0,7 m.

8. Convoi poussé suivant l'une quelconque des revendications de 1 à 7, caractérisé en ce qu'au moins la délimitation latérale de chargement (18) présente des passages permettant l'écoulement de l'eau.

9. Convoi poussé suivant l'une quelconque des revendications de 1 à 8, caractérisé en ce que la péniche (2) est conçue de manière telle que pour un tirant d'eau de 90 cm seulement, elle peut encore transporter une charge d'environ 700 tonnes.

10. Convoi poussé& suivant la revendication 9, caractérisé en ce que la péniche (2) est conçue de manière telle qu'elle peut transporter une charge d'environ 1 250 tonnes tout en ayant un tirant d'eau de moins de 1,5 m.
